# EUROPÄISCHE PATENTSCHRIFT

(11) **EP 1 512 793 B1**
(45) Veröffentlichungstag und Bekanntmachung des Hinweises auf die Patenterteilung: **16.07.2008**
(21) Anmeldenummer: 04020358.0
(22) Anmeldetag: 27.08.2004
(51) Int. Cl.: E01C 5/06

(54) **Pflasterstein**
Paving block
Pierre à pavé

(30) Priorität: 01.09.2003 DE 10340594; 20.10.2003 DE 20316235 U
(43) Veröffentlichungstag der Anmeldung: 09.03.2005
(73) Patentinhaber: KRONIMUS AG, 76473 Iffezheim (DE)
(72) Erfinder: Kronimus, Martin, 76473 Iffezheim (DE)
(74) Vertreter: Otten, Herbert

(56) Entgegenhaltungen:
- WO-A-01/59217

## Beschreibung

Die Erfindung betrifft einen Pflasterstein nach dem Oberbegriff des Anspruchs 1.

Aus der WO 01/59217 ist ein Pflasterstein bekannt, welcher aus Beton hergestellt ist und eine quadratische Deckfläche mit hierzu senkrechten Seitenwänden aufweist, wobei zwei aneinandergrenzende Seitenflächen jeweils zwei Einzelnocken und zwei weitere aneinandergrenzende Seitenflächen jeweils zwei Nockenpaare aufweisen und wobei die Tiefen der Einzelnocken und der Nocken des Nockenpaares kleiner sind als 1/30 einer Kantenlänge der Deckfläche. Das Anlegen von zahlreichen bekannten Nockensteinen ist an diesen Pflasterstein nicht so möglich, dass sich eine auch im Übergangsbereich zufriedenstellende Verzahnung ergibt.

Aufgabe der Erfindung ist es, einen Pflasterstein vorzuschlagen, welcher mit einer großen Zahl bekannter Pflastersteine eine optimale Kompatibilität bietet, um eine wirksame Verzahnung mit einer benachbarten Pflasterfläche aus anderen Pflastersteinen oder ein gemischtes Verlegen mit anderen Pflastersteinen zu ermöglichen.

Die Aufgabe wird ausgehend von den Merkmalen des Oberbegriffs des Anspruchs 1 erfindungsgemäß durch die kennzeichnenden Merkmale des Anspruchs 1 gelöst. In den Unteransprüchen sind vorteilhafte und zweckmäßige Weiterbildungen angegeben.

Der erfindungsgemäße Pflasterstein besitzt Einzelnocken, welche zu benachbarten senkrechten Seitenkanten jeweils mittlere Abstände von 35 mm bzw. 135 mm aufweisen, und besitzt Nockenpaare, welche zu benachbarten senkrechten Seitenkanten jeweils mittlere Abstände von 34,5 mm bzw. 134,5 aufweisen, hierbei weisen die Nocken der Nockenpaare voneinander einen mittleren Abstand von 33 mm auf. Durch diese spezielle Ausrichtung der Nocken an den Seitenwänden des Pflastersteins ist es möglich die geforderte Kompatibilität mit einer Vielzahl bekannter Pflastersteine zu erreichen. Insbesondere lassen sich mit dem erfindungsgemäßen Pflasterstein auch Pflastersteine kombinieren, welche ein völlig anderes Nockenbild aufweisen. Somit ist es möglich auch Pflasterflächen, welche unterschiedliche Funktionen erfüllen, miteinander zu einer zusammenwirkenden Gesamtfläche zu verbinden. Dies ist beispielsweise bei einem Rinnensteinelement möglich, welches zwischen einer Fahrfläche und einer Gehfläche verlegt ist, wobei die Fahr- und die Gehfläche wenigstens teilweise aus den erfindungsgemäßen Pflastersteinen besteht.

Die Erfindung sieht weiterhin vor, den Pflasterstein mit einem quadratischen Rastermaß von 200 mm auszubilden. Hierdurch kommt eine große Zahl von bekannten Pflastersteinen zur Kombination mit dem erfindungsgemäßen Pflasterstein in Frage, da die gängigen Raster üblich als Vielfache eines Grundrasters mit 5 cm Seitenlänge ausgebildet sind.

Gemäß einer Weiterbildung ist es vorgesehen, die Einzelnocken in der Draufsicht trapezförmige auszubilden. Hierdurch ist eine ebene Kontaktfläche zu benachbarten Pflastersteinen geschaffen und eine Kerbwirkung im Bereich der Nocken weitestgehend vermieden.

Es ist vorteilhaft, die Nocken, welche das Nockenpaar bilden, in der Draufsicht jeweils in Form eines Kreissegments zu gestalten. Hierdurch weisen die Nocken abgerundete Seitenflächen auf, welche das Einschieben eines Nockens eines benachbarten Pflastersteins zwischen das Nockenpaar erleichtern.

Weiterhin ist es vorgesehen, den Einzelnocken am Übergang in die Seitenfläche mit einer Breite von insbesondere 26 mm auszubilden, die Nocken des Nockenpaares am Übergang in die Seitenfläche mit einer Sekantenlänge von insbesondere 13,9 mm auszubilden, den Einzelnocken mit einer Tiefe von insbesondere 5,5 mm zu dimensionieren und die Nocken des Nockenpaares mit einer Tiefe von insbesondere 4 mm zu dimensionieren. Dies ermöglicht es, zwischen den Nocken des Nockenpaares und einer Seitenfläche eines benachbarten Pflastersteins einen Spalt von insbesondere 2,5 mm auszubilden, da die Einzelnocken vom Nockenpaar nur klemmend gegriffen werden und der Einzelnocken nicht an der Seitenfläche des benachbarten Pflastersteins anliegt. Auf diese Weise ist die Kontaktfläche zwischen den benachbarten Pflastersteinen klein gehalten und ermöglicht leichte Verschiebungen zum Ausgleich von Toleranzen zwischen den einzelnen Pflastersteinen, wobei die Pflastersteine durch die Einzelnocken im gewünschten Abstand gehalten werden.

Weitere Einzelheiten der Erfindung werden in der Zeichnung anhand von schematisch dargestellten Ausführungsbeispielen beschrieben.

Hierbei zeigt:
- Figur 1a:: eine Draufsicht auf einen erfindungsgemäßen Pflasterstein,
- Figur 1b:: einen Schnitt durch den in der Figur 1a gezeigten Pflasterstein entlang der Schnittlinie Ib-Ib,
- Figur 1c:: einen Schnitt durch den in der Figur 1a gezeigten Pflasterstein entlang der Schnittlinie Ic-Ic,
- Figur 2a:: eine Draufsicht auf ein bekanntes Rinnensteinelement zur Kombination mit dem erfindungsgemäßen Pflasterstein und
- Figur 2b: eine Seitenansicht auf das in der Figur 2a dargestellte Rinnensteinelement aus einer Pfeilrichtung IIb.

In der Figur 1a ist eine Draufsicht auf einen Pflasterstein 1 dargestellt. Dieser weist eine quadratische Deckfläche 2 mit einer Seitenlänge L₂ auf. Senkrecht zur Deckfläche 2 sind Seitenflächen 3 bis 6 angeordnet. Diese treffen in einer idealisierten Betrachtung an senkrechten Seitenkanten 7 bis 10 aufeinander. An den aneinander grenzenden Seitenflächen 5 und 6 sind jeweils zwei Einzelnocken 11, 12 bzw. 13, 14 angeordnet. Die Einzelnocken 11 bis 14 weisen zu einer im Uhrzeigersinn auf die Seitenfläche 5 bzw. 6 folgenden Seitenkante 8 bzw. 9 jeweils mittlere Abstände A₁₁, A₁₂ bzw. A₁₃, A₁₄ auf. An den aneinandergrenzenden Seitenflächen 3 und 4 sind jeweils zwei Nockenpaare 15, 16 bzw. 17, 18 angeordnet. Diese bestehen jeweils aus zwei Nocken 19 und 20. Die Nockenpaare 15 bis 18 weisen zu einer gegen den Uhrzeigersinn auf die Seitenfläche 3 bzw. 4 folgenden Seitenkante 7 bzw. 8 jeweils mittlere Abstände A₁₅, A₁₆ bzw. A₁₇, A₁₈ auf. Mit gestrichelten Linien ist ein quadratisches Raster R₁ eingezeichnet, welches eine Rasterlänge RL₁ aufweist. In der Draufsicht bilden die Einzelnocken 11 bis 14 gleichschenklige Trapeze T, welche mit einer langen Grundseite LGT an den Seitenflächen 5 bzw. 6 anliegen. Die lange Grundseite LGT weist eine Länge L_{LGT} auf. Eine kurze Grundseite KGT mit einer Länge L_{KGT} liegt in einem Abstand T_{EN} zu der jeweiligen Seitenfläche 5 bzw. 6. Der Abstand T_{EN} der kurzen Grundseite KGT zu Seitenfläche 5 bzw. 6 entspricht somit einer Tiefe des Einzelnockens 11, 12, 13 bzw. 14. In der Draufsicht bilden die Nocken 19, 20 der Nockenpaare 15 bis 18 Kreissegmente K, welche mit einer Sekante S_{K} an den Seitenflächen 3 bzw. 4 anliegen. Die Sekanten S_{K} weisen eine Länge L_{SK} auf. Die Nocken 19, 20 besitzen eine Tiefe T₁₉ bzw. T₂₀. Zueinander weisen die Nocken 19 und 20 der Nockenpaare 15 bis 18 einen mittleren Abstand A₁₉₋₂₀ auf. Die Nockenpaare 15, 16 bzw. 17, 18 sind jeweils in einem Abstand A₁₅₋₁₆ bzw. A₁₇₋₁₈ angeordnet. Die Einzelnocken 11, 12 bzw. 13, 14 weisen zueinander jeweils Abstände A₁₁₋₁₂ bzw. A₁₃₋₁₄ auf.

In der Figur 1b ist ein Schnitt durch den in der Figur 1a dargestellten Pflasterstein 1 entlang der Schnittlinie Ib-Ib gezeigt. Im Schnitt ist der Einzelnocken 12 zu sehen, welcher an der Seitenfläche 5 bis zu einer Bodenfläche 21 des Pflastersteins 1 verläuft. Der Pflasterstein 1 weist eine Höhe H₁ auf.

In der Figur 1c ist ein Schnitt durch den in der Figur 1a dargestellten Pflasterstein 1 entlang der Schnittlinie Ic-Ic gezeigt. Im Schnitt ist der an der Seitenwand 4 angeordnete Nocken 19 des Nockenpaares 17 in der Seitenansicht zu sehen.

Der in den Figuren 1a bis 1c dargestellte Pflasterstein 1 weist insbesondere die folgenden Abmessungen auf:

| | |
|---|---|
| A₁₁ = A₁₃ = 35 mm | A₁₂ = A₁₄ =135 mm |
| A₁₁₋₁₂ = A₁₃₋₁₄ = 100 mm | |
| A₁₅ = A₁₇ = 34,5 mm | A₁₆ = A₁₈ = 134,5 mm |
| A₁₅₋₁₆ = A₁₇₋₁₈ = 100 mm | |
| A₁₉₋₂₀ = 33 mm | A₁₀₃ = 17 mm |
| A₁₀₄ = 117 mm | L₂ = 194 mm |
| L_{KGT} = 16 mm | L_{LGT} = 26 mm |
| L_{SK} = 13, 9 mm | RL₁ = 200 mm |
| T_{EN} = 5,5 mm < L₂ / 30 = 194 mm / 30 = 6,5 mm | |
| T₁₉ = T₂₀ = 4 mm < L₂ / 30 = 194 mm / 30 = 6, 5 mm | |

In der Figur 2a ist eine Draufsicht auf einen Pflasterstein 100 dargestellt, welcher als Rinnenelement 100 ausgeführt ist. Das Rinnenelement 100 ist in einem dem Raster R₁ des in den Figuren 1a bis 1c dargestellten Pflastersteins 1 entsprechenden Raster R₁₀₀ aufgebaut, welches an Längsseiten 101 und 102 eine Rasterlänge RL₁₀₀ aufweist. An der Seitenwand 102 sind zwei in der Draufsicht kreissegmentförmige Nocken 103 und 104 angeordnet, welche zu einer idealisierten Seitenkante 105 mittlere Abstände A₁₀₃ und A₁₀₄ aufweisen. Die Nocken 103 und 104 weisen zueinander einen mittleren Abstand A₁₀₃₋₁₀₄ auf. Bei den unten genannten Abmessungen des Pflastersteins 100 kommen die Nocken 103 und 104 somit neben den Nocken 11 und 12 bzw. 13 und 14 des Pflastersteins 1 zu liegen, wenn dieser mit einer seiner Seitenwände 5 oder 6 parallel zu der Seitenwand 102 des Rinnenelements ausgerichtet ist (in der Figur 1a ist der Nocken 103 neben dem Einzelnocken 13 angedeutet). Der Pflasterstein 100 weist insbesondere die folgenden Abmessungen auf:

| | |
|---|---|
| RL₁₀₀ = 200 mm = RL₁ | A₁₀₃ = 17 mm |
| A₁₀₄ = 117mm | A₁₀₃₋₁₀₄ = 100 mm = A₁₁₋₁₂ = A₁₃₋₁₄ |

In der Figur 2b ist das in der Figur 2a dargestellte Rinnenelement aus einer Pfeilrichtung IIb dargestellt. In dieser Draufsicht auf eine Seitenwand 106 sind weitere Nocken 107 bis 109 zu sehen. Durch das Ansetzen eines weiteren Rinnenelements an die Seitenwand 106 ist es möglich eine langgezogene Rinne zu bilden, die eine Oberseite 110 aufweist, welche von den Seitenwänden 101 und 102 her abfällt.

Im Sinne der Erfindung ist unter einem mittleren Abstand jeweils ein Abstand zu verstehen, welcher sich auf die geometrische Mitte eines Einzelnockens, eines Nockens eines Nockenpaares oder eines Nockenpaares bezieht.

Die Erfindung ist nicht auf dargestellte oder beschriebene Ausführungsbeispiele beschränkt. Sie umfasst vielmehr Weiterbildungen der Erfindung im Rahmen der Schutzrechtansprüche. Es ist möglich, weitere bekannte Pflastersteine mit dem erfindungsgemäßen Pflasterstein zu kombinieren.

### Bezugszeichenliste:

- 1: Pflasterstein
- 2: Deckfläche von 1
- 3 - 6: Seitenflächen von 1
- 7 -10: senkrechten Seitenkanten von 1
- 11 - 14: Einzelnocken von 1
- 15 - 18: Nockenpaare von 1
- 19, 20: Nocken von 15 bis 18
- 21: Bodenfläche von 1
- 100: Pflasterstein, Rinnenelement
- 101, 102: Seitenwand von 100
- 103, 104: kreissegmentförmige Nocken von 100
- 105: idealisierten Seitenkante von 100
- 106: Seitenwand von 100
- 107 - 109: Nocken von 100
- 110: Oberseite von 100

- A_{11'} A₁₂, A₁₃, A₁₄: mittlerer Abstand
- A₁₁₋₁₂, A₁₃₋₁₄: Abstand
- A₁₅, A₁₆, A₁₇, A₁₈: mittlerer Abstand
- A₁₅₋₁₆, A₁₇₋₁₈: Abstand
- A₁₉₋₂₀: mittleren Abstand zwischen 19 und 20
- A₁₀₃, A₁₀₄: mittlerer Abstand
- H₁: Höhe von 1
- K: Kreissegmente
- L₂: Kantenlänge bzw. Seitenlänge von 2
- KGT: kurze Grundseite
- L_{KGT}: Länge von KGT
- LGT: langen Grundseite
- L_{LGT}: Länge von LGT
- L_{SK}: Länge von S_{K}
- R₁: Raster von 1
- RL₁: Rasterlänge von 1
- R₁₀₀: Raster von 100
- RL₁₀₀: Rasterlänge von 100
- S_{K}: Sekante
- T: gleichschenkliges Trapez
- T_{EN}: Tiefe von 11 - 14
- T₁₉ bzw. T₂₀: Tiefe von 19 bzw. 20

## Patentansprüche

1. Pflasterstein (1) vorzugsweise aus Beton mit einer quadratischen Deckfläche (2) mit einer Kantenlänge (L₂) und hierzu senkrechten Seitenflächen (3 - 6), wobei zwei aneinandergrenzende Seitenflächen (5, 6) jeweils zwei Einzelnocken (11 - 14) und zwei weitere aneinandergrenzende Seitenflächen (4, 5) jeweils zwei Nockenpaare (15 - 18) aufweisen, wobei die Tiefen (T_{EN}) der Einzelnocken (11 - 14) und die Tiefen (T₁₉, T₂₀) der Nocken (19, 20) der Nockenpaare (15 - 18) kleiner sind als 1/30 einer Kantenlänge (L₂) der Deckfläche (2), **dadurch gekennzeichnet, dass** die Einzelnocken (11 - 14) zu benachbarten senkrechten Seitenkanten (8, 9) jeweils mittlere Abstände (A₁₁, A₁₃ bzw. A₁₂, A₁₄) von 35 mm bzw. 135 mm aufweisen und dass die Nockenpaare (15 - 18) zu benachbarten senkrechten Seitenkanten (7, 8) jeweils mittlere Abstände (A₁₅, A₁₇ bzw. A₁₆, A₁₈) von 34,5 mm bzw. 134,5 mm aufweisen, wobei die Nocken (19, 20) der Nockenpaare (15 - 18) voneinander einen mittleren Abstand (A₁₉₋₂₀) von 33 mm aufweisen und dass der Pflasterstein (1) ein quadratisches Rastermaß (RL₁) von 200 mm aufweist.

2. Pflasterstein nach Anspruch 1, **dadurch gekennzeichnet, dass** der Einzelnocken (11 - 14) in der Draufsicht ein Trapez (T) bildet.

3. Pflasterstein nach Ansprüche 1 oder 2, **dadurch gekennzeichnet, dass** der Nocken (19, 20) des Nockenpaares (15 - 18) in der Draufsicht ein Kreissegment (K) bildet.

4. Pflasterstein nach einem der vorhergehenden Ansprüche, **dadurch gekennzeichnet, dass** der Einzelnocken (11 - 14) am Übergang in die Seitenfläche (3 - 6) eine Breite (L_{LGT}) von insbesondere 26 mm aufweist, dass die Nocken (19, 20) des Nockenpaares (15 - 18) am Übergang in die Seitenfläche (3 - 6) eine Sekantenlänge (L_{SK}) von insbesondere 13,9 mm aufweist, das der Einzelnocken (11 - 14) die Tiefe (T_{EN}) von insbesondere 5,5 mm aufweist und dass die Nocken (19, 20) des Nockenpaares (15 - 18) die Tiefe (T₁₉, T₂₀) von insbesondere 4 mm aufweisen.

## Claims

1. Paving block (1), preferably made of concrete with a quadratic cover surface (2) with an edge length (L₂) and side faces (3-6) perpendicular thereto, wherein two adjoining side faces (5, 6) each have two individual projections (11-14) and two further adjoining side faces (4, 5) each have two pairs of projections (15- 18), wherein the depths (T_{EN}) of the individual projections (11-14) and the depths (T₁₉, T₂₀) of the projections (19, 20) of the pairs of projections (15-18) are less than 1/30 of an edge length (L₂) of the cover surface (2), **characterised in that** the individual projections (11-14) each have average spacings (A₁₁, A₁₃, or A₁₂, A₁₄) of 35 mm or 135 mm to adjacent perpendicular side edges (8, 9), and **in that** the projection pairs (15-18) have average distances (A₁₅, A₁₇ or A₁₆, A₁₈) of 34.5 mm or 134.5 mm to adjacent perpendicular side edges (7, 8), wherein the projections (19, 20) of the projection pairs (15-18) have an average spacing (A₁₉₋₂₀) from one another of 33 mm, and **in that** the paving block (1) has a quadratic grid dimension (RL₁) of 200 mm.

2. Paving block according to claim 1, **characterised in that** the individual projection (11-14) forms a trapezium (T) in plan view.

3. Paving block according to claims 1 or 2, **characterised in that** the projection (19, 20) of the projection pair (15-18) forms a circle segment (K) in plan view.

4. Paving block according to one of the preceding claims, **characterised in that** the individual projection (11-14) at the transition into the side surface (3-6) has a width (L_{LGT}) of in particular 26 mm, **in that** the projection (19, 20) of the projection pair (15-18) at the transition into the side face (3 -6) has a secant length (L_{SK}) of in particular 13.9 mm, **in that** the individual projection (11-14) has a depth (T_{EN}) of in particular 5.5 mm, and **in that** the projections (19, 20) of the projection pair (15-18) have a depth (T₁₉, T₂₀) of in particular 4 mm.

## Revendications

1. Pavé (1) de préférence en béton ayant une surface supérieure carrée (2) avec une longueur d'arête (L₂) et des surfaces latérales (3-6) perpendiculaire à celle-ci,
deux surfaces latérales (5, 6) adjacentes ayant chaque fois deux bossages simples (11-14) et deux autres surfaces latérales adjacentes (4, 5) ayant chaque fois deux paires de bossages (15-18),
l'épaisseur (T_{EN}) des bossages simples (11-14) et l'épaisseur (T₁₉, T₂₀) des bossages (19, 20) des paires de bossages (15-18) étant inférieure à 1/30 de la longueur d'arête (L₂) de la surface de couverture (2),
**caractérisé en ce que**
les bossages simples (11-14) sont distants des arêtes latérales perpendiculaires voisines (8, 9) chaque fois des distances moyennes (A₁₁, A₁₃ ou A₁₂, A₁₄) de 35 mm ou de 135 mm et
les paires de bossages (15-18) ont chaque fois des distances moyennes (A₁₅, A₁₇ ou A₁₆, A₁₈) de 34,5 mm ou de 134,5 mm, par rapport aux arêtes latérales perpendiculaires voisines (7, 8),
les bossages (19, 20) des paires de bossages (15, 18) ont entre eux une distance moyenne (A₁₉₋₂₀) de 33 mm et
le pavé (1) correspond à une trame carrée (RL₁) de 200 mm.

2. Pavé selon la revendication 1,
**caractérisé en ce que**
en vue de dessus les bossages simples (11-14) ont une forme de trapèze (T).

3. Pavé selon la revendication 1 ou 2,
**caractérisé en ce que**
en vue de dessus les bossages (19, 20) des paires de bossages (15-18) forment un arc de cercle (K).

4. Pavé selon l'une des revendications précédentes,
**caractérisé en ce que**
à la jonction avec les surfaces latérales (3-6), les bossages simples (11-14) ont une largeur (L_{LGT}) de notamment 26 mm,
les bossages (19, 20) des paires de bossages (15-18) ont à la jonction avec la surface latérale (3, 6), une longueur de corde (L_{SK}) notamment de 13,9 mm, les bossages simples (11-14) ayant une épaisseur (T_{EN}) notamment de 5,5 mm et les bossages (19, 20) des paires de bossages (15-18) une épaisseur (T₁₉, T₂₀) de notamment 4 mm.
